# EUROPÄISCHE PATENTSCHRIFT

(11) **EP 3 085 825 B1**
(45) Veröffentlichungstag und Bekanntmachung des Hinweises auf die Patenterteilung: **29.11.2017**
(21) Anmeldenummer: 16020118.2
(22) Anmeldetag: 07.04.2016
(51) Int. Cl.: D06F 33/02, D06F 37/30

(54) **VERFAHREN ZUM BETREIBEN EINER WASCHMASCHINE UND WASCHMASCHINE**
METHOD FOR OPERATING A WASHING MACHINE AND WASHING MACHINE
PROCEDE DE FONCTIONNEMENT D'UN LAVE-LINGE ET LAVE-LINGE

(30) Priorität: 21.04.2015 DE 102015106051
(43) Veröffentlichungstag der Anmeldung: 26.10.2016
(73) Patentinhaber: Miele & Cie. KG, 33332 Gütersloh (DE)
(72) Erfinder: SIEDING, Dirk, 44534 Lünen (DE); ZIELKE, Marcel, 59320 Ennigerloh (DE)

(56) Entgegenhaltungen:
- EP-B1- 0 478 807
- DE-A1- 10 361 405
- DE-A1-102014 005 706
- US-A1- 2009 066 284

## Beschreibung

Die Erfindung betrifft ein Verfahren zum Betreiben einer Waschmaschine mit einer Trommel zur Aufnahme von Wäsche und einem Motor zum Antreiben der Trommel und eine entsprechend ausgebildete Waschmaschine. Wenn der Motor die Trommel während eines Waschprozesses antreibt, kann er sich erwärmen. Dies kann zu einer übermäßigen Belastung des Motors führen. Zudem kann eine Wärmeabfuhr bei verkapselten Motoren problematisch werden. Das Dokument DE 103 61 405 A1 betrifft ein Wäschebehandlungsgerät mit einer Steueranordnung zum Betreiben eines elektrischen Motors. Die darin beschriebene Steueranordnung bewirkt einen Betrieb des Geräts derart, dass die Betriebstemperatur des Motors einen vorbestimmten Grenzwert nicht überschreitet. Der Erfindung stellt sich somit das Problem ein Verfahren zum Betreiben einer Waschmaschine und eine Waschmaschine bereitzustellen, bei dem bzw. der einer Motorerwärmung entgegengewirkt werden kann.
Erfindungsgemäß wird dieses Problem durch ein Verfahren mit den Merkmalen des Patentanspruchs 1 und eine Waschmaschine mit den Merkmalen des Patentanspruchs 9 gelöst. Vorteilhafte Ausgestaltungen und Weiterbildungen der Erfindung ergeben sich aus den nachfolgenden Unteransprüchen.
Die mit der Erfindung erreichbaren Vorteile bestehen neben der Vorbeugung einer unerwünschten Erwärmung des Motors darin, dass die Wasch- und Spülwirkung eines Waschprozesses nicht beeinträchtigt wird. Auf einen unerwünschten Temperaturanstieg des Motors kann schnell regiert werden, ohne dass die Waschleistung darunter leidet.
Die Erfindung betrifft ein Verfahren zum Betreiben einer Waschmaschine mit einer Trommel zur Aufnahme von Wäsche und einem Motor zum Antreiben der Trommel, aufweisend die Schritte Messen einer Anfangs-Motortemperatur des Motors zu Beginn eines ersten Drehzyklus der Trommel, einer ersten Maximal-Motortemperatur während des ersten Drehzyklus, einer End-Motortemperatur am Ende des ersten Drehzyklus und einer zweiten Maximal-Motortemperatur während eines zweiten Drehzyklus, Ermitteln einer Differenz zwischen der gemessenen End-Motortemperatur und der gemessenen Anfangs-Motortemperatur und einer Differenz zwischen der gemessen zweiten Maximal-Motortemperatur und der gemessenen ersten Maximal-Motortemperatur und Regeln einer Drehzahl des Motors, einer Pausenzeit, während welcher der Motor deaktiviert ist, und/oder einer Waschrhythmusform für einen dritten Drehzyklus in Abhängigkeit der ermittelten Differenz zwischen der gemessenen End-Motortemperatur und der gemessenen Anfangs-Motortemperatur und der ermittelten Differenz zwischen der gemessen zweiten Maximal-Motortemperatur und der gemessenen ersten Maximal-Motortemperatur.

Die aktuelle Motortemperatur kann auf diese Weise rechnerisch erfasst und mittels Änderung von Einflussparametern wie der Dreh- bzw. Waschrhythmus vorteilhaft beeinflusst werden. Dadurch können Maßnahmen ergriffen werden, die einem weiteren Anstieg der Motortemperatur entgegenwirken. Mittels einer Analyse des Anstiegs der Motortemperatur in dem ersten und zweiten Drehzyklus kann eine Prognose über den weiteren Motortemperatur-Zeitverlauf errechnet werden, und für den dritten Drehzyklus können, wenn nötig, die Drehzahl des Motors, die Pausenzeit, während der der Motor deaktiviert ist, und/oder die Waschrhythmusform variiert und/oder im Vergleich zu dem zweites Drehzyklus verändert werden, um den weiteren Zeitverlauf der Motortemperatur vorteilhaft zu beeinflussen. Die Temperaturerfassung kann sensorgesteuert oder modellbasiert sein. Es werden die Absolut- und Differenz-Motortemperaturen von zwei aufeinanderfolgenden Drehzyklen ermittelt, und die Puls- und Pausenzeit, maximale Drehzahl und Form des Drehrhythmus des darauffolgenden Drehzyklus werden dadurch beeinflusst. Durch diese schnelle Reaktion ist nur eine kleine Anpassung nötig, um einem Anstieg der Motortemperatur entgegenzuwirken. Dies ist als Regelkreis zu sehen. Ein Drehzyklus ist im Sinne der Erfindung als ein vollständiger Drehrhythmus incl. Drehpause und Drehreversierung definiert. Dieses Verfahren ist insbesondere vorteilhaft, wenn der Motor ein verkapselter Motor beispielsweise ein BLPM (Brushless Permanent Magnet)-Motor ist.

Die Differenz zwischen der zweiten Maximal-Motortemperatur und der ersten Maximal-Motortemperatur wird mittels Formel (1) berechnet: $ΔTmax = {Tmax}_{n} - {Tmax}_{n - 1}$ mit ΔTmax = Differenz zwischen der zweiten Maximal-Motortemperatur zur ersten Maximal-Motortemperatur, Tmaxₙ = zweite Maximal-Motortemperatur und Tmaxₙ₋₁ = erste Maximal-Motortemperatur. In Abhängigkeit der ermittelten Differenz ΔTmax werden vorzugsweise die Drehzahl des Motors und/oder die Pausenzeit, während welcher der Motor deaktiviert ist, für einen dritten Drehzyklus geregelt. Beispielsweise wird die Drehzahl erniedrigt und/oder die Pausenzeit verlängert, wenn die Differenz zwischen der zweiten Maximal-Motortemperatur und der ersten Maximal-Motortemperatur größer ist als ein vorbestimmter erster Schwellenwert.

Die Differenz zwischen der gemessenen End-Motortemperatur und der gemessenen Anfangs-Motortemperatur bzw. Motortemperaturdifferenz innerhalb des ersten Drehzyklus wird mittels Formel (2) berechnet: ${ΔT}_{Zyklus} = {T}_{e} - {T}_{a}$ mit ΔT_{Zyklus} = Differenz zwischen der gemessenen End-Motortemperatur und der gemessenen Anfangs-Motortemperatur des ersten Drehzyklus bzw. Motortemperaturdifferenz innerhalb des ersten Drehzyklus, Tₑ = End-Motortemperatur d.h. Motortemperatur am Ende des ersten Drehzyklus und Tₐ = Anfangs-Motortemperatur d.h. Motortemperatur am Anfang des ersten Drehzyklus. In Abhängigkeit der ermittelten Differenz ΔT_{Zyklus} wird vorzugsweise die Waschrhythmusform für einen dritten Drehzyklus geregelt. Vorzugsweise wird in Abhängigkeit der Ist-Motortemperatur bei Überschreiten eines vorbestimmten zweiten Schwellenwertes die Waschrhythmusform für den dritten Drehzyklus im Vergleich zu dem zweiten Drehzyklus verändert.

Die Begriffe "erster, zweiter und dritter Drehzyklus" sind relativ zu verstehen, d.h. der erste Drehzyklus wird vor dem zweiten und der zweite vor dem dritten Drehzyklus durchgeführt. Vorzugsweise werden der erste, zweite und dritte Drehzyklus aufeinanderfolgend (d.h. ohne weiteren Drehzyklus zwischen ihnen) durchgeführt. Dann entsprechen die Anfangs-Motortemperatur des zweiten Drehzyklus der End-Motortemperatur des ersten Drehzyklus und die Anfangs-Motortemperatur des dritten Drehzyklus der End-Motortemperatur des zweiten Drehzyklus.

Die in dem ersten und zweiten Drehzyklus gemessenen Motortemperaturen werden vorzugsweise am Ende des zweiten Drehzyklus ausgewertet. Die Ist-Motortemperatur ist in diesem Fall die End-Motortemperatur des zweiten Drehzyklus. Anhand der ermittelten Differenz zwischen der zweiten Maximal-Motortemperatur und der ersten Maximal-Motortemperatur und der ermittelten Differenz zwischen der End-Motortemperatur und der Anfangs-Motortemperatur des ersten Drehzyklus werden die Drehzahl des Motors, die Pausenzeit, während welcher der Motor deaktiviert ist, und/oder die Waschrhythmusform für den dritten sich dem zweiten Drehzyklus anschließenden Drehzyklus geregelt. Wenn die ermittelte Differenz zwischen der zweiten Maximal-Motortemperatur und der ersten Maximal-Motortemperatur und die ermittelte Differenz zwischen der End-Motortemperatur und der Anfangs-Motortemperatur des ersten Drehzyklus einen unerwünschten Anstieg der Motortemperatur im weiteren Zeitverlauf des Waschprozesses prognostizieren, werden für den dritten Drehzyklus im Vergleich zu dem zweiten Drehzyklus vorzugsweise die Drehzahl des Motors verringert, die Pausenzeit verlängert und/oder die Waschrhythmusform verändert. Wenn sie keinen unerwünschten Anstieg der Motortemperatur im weiteren Zeitverlauf des Waschprozesses prognostizieren, werden für den dritten Drehzyklus im Vergleich zu dem zweiten Drehzyklus vorzugsweise die Drehzahl des Motors, die Pausenzeit und/oder die Waschrhythmusform unverändert gelassen.

In einer bevorzugten Ausführungsform umfasst das Regeln der Drehzahl des Motors für den dritten Drehzyklus eine Änderung vorzugsweise Verringerung der Drehzahl des Motors im Vergleich zu der Drehzahl des Motors während des zweiten Drehzyklus, wenn die Differenz zwischen der gemessen zweiten Maximal-Motortemperatur und der gemessenen ersten Maximal-Motortemperatur größer ist als ein vorbestimmter erster Schwellenwert.

Alternativ oder zusätzlich umfasst das Regeln der Pausenzeit, während welcher der Motor deaktiviert ist, für den dritten Drehzyklus vorzugsweise eine Änderung vorzugsweise Verlängerung der Pausenzeit im Vergleich zu der Pausenzeit des zweiten Drehzyklus, wenn die Differenz zwischen der gemessen zweiten Maximal-Motortemperatur und der gemessenen ersten Maximal-Motortemperatur größer ist als der vorbestimmte erste Schwellenwert.

Das Regeln der Waschrhythmusform der Trommel für den dritten Drehzyklus umfasst vorzugsweise eine Änderung der Waschrhythmusform, wenn die Differenz zwischen der gemessen End-Motortemperatur und der gemessenen Anfangs-Motortemperatur des ersten Drehzyklus größer ist als ein vorbestimmter zweiter Schwellenwert.

Die Rechtecke 1, 2 und 3 in Tabelle 1 unterscheiden sich im Puls/Pausen-Verhältnis und der maximalen Drehzahl. Das Rechteck 3 ist ein Schonrhythmus.

Vorzugsweise sind der erste Schwellenwert und der zweite Schwellenwert gleich. In einer bevorzugten Ausgestaltung des Verfahrens sind der vorbestimmte erste Schwellenwert und der vorbestimmte zweite Schwellenwert jeweils von der Ist-Motortemperatur abhängig, die die aktuelle Temperatur des Motors darstellt. Die Ist-Motortemperatur ist vorzugsweise die End-Motortemperatur des zweiten Drehzyklus d.h. die Motortemperatur am Ende des zweiten Drehzyklus. Vorzugsweise nehmen der vorbestimmte erste Schwellenwert und der vorbestimmte zweite Schwellenwert jeweils mit steigender Ist-Motortemperatur ab. D.h., die beiden vorbestimmten Schwellwerte werden mit steigender Ist-Motortemperatur kleiner, damit einem unerwünschten Motortemperatur-Anstieg schneller entgegengewirkt werden kann, je höher die Ist-Motortemperatur ist.

Vorzugsweise sind der vorbestimmte erste Schwellenwert und der vorbestimmte zweite Schwellenwert jeweils für vorbestimmte Ist-Motortemperaturbereiche vorbestimmt. Der vorbestimmte erste Schwellenwert und der vorbestimmte zweite Schwellenwert können jeweils bei der gleichen Ist-Motortemperatur gleich sein. Beispielsweise weist bei einer Ist-Motortemperatur kleiner als 50°C, der erste Schwellenwert einen vorbestimmten Wert w auf, weisen bei einer Ist-Motortemperatur im Bereich von 50 bis 75°C, der erste und der zweite Schwellenwert jeweils einen Wert x auf, weisen bei einer Ist-Motortemperatur im Bereich von76 bis 90°C der erste und zweite Schwellenwert jeweils einen vorbestimmten Wert y auf, und weisen bei einer Ist-Motortemperatur größer als 90°C der erste und zweite Schwellenwert jeweils einen vorbestimmten Wert z auf. Wenn die nach Formel (1) berechnete Differenz ΔTmax und/oder die nach Formel (2) berechnete Differenz ΔT_{Zyklus} kleiner als oder gleich zu den jeweiligen ersten bzw. zweiten Schwellenwerten sind, entsprechen die Drehzahl, die Pausenzeit und/oder die Waschrhythmusform für den dritten Drehzyklus vorzugsweise denen des zweiten Drehzyklus d.h. die im zweiten Drehzyklus verwendete Drehzahl, Pausenzeit und/oder Waschrhythmusform werden für den dritten Drehzyklus nicht verändert sondern unverändert beibehalten. Wenn die nach Formel (1) berechnete Differenz ΔTmax und/oder die nach Formel (2) berechnete Differenz ΔT_{Zyklus} größer als die in dem jeweiligen Ist-Motortemperaturbereichen angegebenen jeweiligen ersten und zweiten Schwellenwerte sind, werden die Drehzahl, die Pausenzeit und/oder die Waschrhythmusform vorzugsweise gemäß Tabelle 1 variiert.

**Tabelle 1: Variation der Drehzahl, Pausenzeit und/oder Waschrhythmusform in Abhängigkeit der Ist-Motortemperatur**

| | Ist-Motortemperatur | | | |
|---|---|---|---|---|
| | <50°C | 50-75°C | 76-90°C | >90°C |
| ΔTmax (nach Formel (1) berechnet) | wenn ΔTmax>w, dann Drehzahlveränderung um Faktor 1,2, keine Veränderung der Pausenzeit | wenn ΔTmax>x, dann Pausenzeitverlängerung um Faktor 2, keine Veränderung der Drehzahl | wenn ΔTmax>y, dann Drehzahlveränderung um Faktor 1,2 und Pausenzeitverlängerung um Faktor 2 | wenn ΔTmax>z, dann Drehzahlveränderung um Faktor 1,2 und Pausenzeitverlängerung um Faktor 4 |
| ΔT_{Zyklus} (nach Formel (2) berechnet) | keine Veränderung der Waschrhythmusform | wenn ΔT_{Zyklus}>x, Veränderung der Waschrhythmusform in Rechteck 1 | wenn ΔT_{Zyklus}>y, Veränderung der Waschrhythmusform in Rechteck 2 | wenn ΔT_{Zyklus}>z, Veränderung der Waschrhythmusform in Rechteck 3 |

Eine Dauer des ersten, zweiten und dritten Drehzyklus ist vorzugsweise kleiner oder gleich 60 Sek. Damit können Wäscheaufwickler vermieden werden. Eine maximale Pausenzeit beträgt vorzugsweise 10 Sek. Die Drehzahl des Motors liegt vorzugsweise im Bereich von 20 bis 75 U/min.

In einer bevorzugten Ausführungsform beträgt der erste Schwellenwert im Falle einer zweiten Maximal-Motortemperatur kleiner als 50°C 1,7 K. Im Falle einer Ist-Motortemperatur im Bereich von 50 bis 75°C, betragen der erste Schwellenwert und der zweite Schwellenwert jeweils vorzugsweise 1,4 K. Im Falle einer Ist-Motortemperatur im Bereich von 76 bis 90°C betragen vorzugsweise der erste Schwellenwert und der zweite Schwellenwert jeweils 1,1 K. Im Falle einer Ist-Motortemperatur größer 90°C betragen der erste Schwellenwert und der zweite Schwellenwert vorzugsweise jeweils 0,8 K.

Ferner betrifft die Erfindung eine Waschmaschine mit einer Trommel zur Aufnahme von Wäsche und einem Motor zum Antreiben der Trommel und einer Regeleinrichtung, wobei die Regeleinrichtung eingerichtet ist, in Abhängigkeit einer ermittelten Differenz zwischen einer am Ende eines ersten Drehzyklus gemessenen End-Motortemperatur und einer zu Beginn eines ersten Drehzyklus gemessenen Anfangs-Motortemperatur und einer ermittelten Differenz zwischen einer während eines zweiten Drehzyklus gemessen zweiten Maximal-Motortemperatur und einer während des ersten Drehzyklus gemessenen ersten Maximal-Motortemperatur eine Drehzahl des Motors, eine Pausenzeit, innerhalb der Motor deaktiviert ist, und/oder eine Waschrhythmusform der Trommel für einen dritten Drehzyklus zu regeln, gemäß dem vorstehenden Verfahren in einer oder mehreren der beschriebenen Ausführungsvarianten.

Bei dem Motor handelt es sich vorzugsweise um einen verkapselten Motor d.h. in ein Gehäuse eingebauten Motor. In einer bevorzugten Ausführungsform ist der Motor ein BLPM (Brushless Permanent Magnet)-Motor. Die Waschmaschine weist vorzugsweise weiterhin eine Sensoreinrichtung zum Sensieren der Motortemperatur des Motors auf.

Bei der Waschmaschine kann es sich um ein Haushaltsgerät oder ein gewerblich genutztes Gerät handeln. Der Begriff "Waschmaschine" umfasst eine Waschmaschine und/oder ein Kombigerät wie beispielsweise ein Waschtrockner.

Ein Ausführungsbeispiel der Erfindung ist in der Zeichnung rein schematisch dargestellt und wird nachfolgend näher beschrieben. Es zeigt
- Fig. 1: eine zeitliche Abfolge von Drehzyklen eines Motors einer Waschmaschine sowie dessen Motortemperatur- und Drehzahlverlauf.

Fig. 1 zeigt eine zeitliche Abfolge von Drehzyklen eines Motors einer Waschmaschine sowie dessen Motortemperatur- und Drehzahlverlauf. Gezeigt ist eine zeitliche Abfolge von einem ersten Drehzyklus DZ₁, einem zweiten Drehzyklus DZ₂ und einem dritten Drehzyklus DZ₃, die direkt aufeinanderfolgen. Für den ersten Drehzyklus DZ₁ ist weiterhin der zeitliche Verlauf einer Drehzahl des Motors der Waschmaschine gezeigt. Der Drehzyklus DZ₁ umfasst einen vollständiger Drehrhythmus incl. Drehpause und Drehreversierung: In dem Drehzyklus DZ₁ wird der Motor zu Beginn auf eine vorbestimmte Drehzahl gebracht und über eine vorbestimmte Zeit gedreht, dann wird eine vorbestimmte Pausenzeit durchgeführt, während welcher der Motor deaktiviert ist, d.h. die Drehzahl des Motors 0 U/Min. beträgt, und anschließend wird der Motor erneut auf die vorbestimmte Drehzahl gebracht aber reversiert gedreht, bis der erste Drehzyklus DZ₁ endet. Zu Beginn und am Ende des ersten Drehzyklus DZ₁ wird eine Anfangs-Motortemperatur Tₐ am Anfang des ersten Drehzyklus DZ₁ bzw. End-Motortemperatur Tₑ am Ende des ersten Drehzyklus DZ₁ gemessen. Weiterhin werden während des ersten Drehzyklus DZ₁ die erste Maximal-Mototemperatur Tmaxₙ₋₁ und während des zweiten Drehzyklus DZ₂ die zweite Maximal-Motortemperatur Tmaxₙ gemessen. Eine Differenz zwischen der gemessenen End-Motortemperatur Tₑ und der gemessenen Anfangs-Motortemperatur Tₐ und einer Differenz zwischen der gemessen zweiten Maximal-Motortemperatur Tmaxₙ und der gemessenen ersten Maximal-Motortemperatur Tmaxₙ₋₁ werden am Ende des zweiten Drehzyklus DZ₂ ermittelt. Die Drehzahl des Motors, der Pausenzeit, während welcher der Motor deaktiviert ist, und/oder die Waschrhythmusform für den dritten Drehzyklus DZ₃ werden in Abhängigkeit der ermittelten Differenz zwischen der gemessenen End-Motortemperatur Tₑ und der gemessenen Anfangs-Motortemperatur Tₐ und der ermittelten Differenz zwischen der gemessen zweiten Maximal-Motortemperatur Tmaxₙ und der gemessenen ersten Maximal-Motortemperatur Tmaxₙ₋₁ geregelt.

### Bezugszeichenliste

- DZ₁: erster Drehzyklus
- DZ₂: zweiter Drehzyklus
- DZ₃: dritter Drehzyklus
- Tₐ: Anfangs-Motortemperatur
- Tₑ: End-Motortemperatur
- Tmaxₙ: zweite Maximal-Motortemperatur
- Tmaxₙ₋₁: erste Maximal-Motortemperatur

## Patentansprüche

1. Verfahren zum Betreiben einer Waschmaschine mit einer Trommel zur Aufnahme von Wäsche und einem Motor zum Antreiben der Trommel, aufweisend die Schritte
- Messen einer Anfangs-Motortemperatur (Tₐ) des Motors zu Beginn eines ersten Drehzyklus (DZ1) der Trommel, einer ersten Maximal-Motortemperatur (Tmaxₙ₋₁) während des ersten Drehzyklus (DZ1), einer End-Motortemperatur (Tₑ) am Ende des ersten Drehzyklus (DZ₁) und einer zweiten Maximal-Motortemperatur (Tmaxₙ) während eines zweiten Drehzyklus (DZ₂),
- Ermitteln einer Differenz zwischen der gemessenen End-Motortemperatur (Tₑ) und der gemessenen Anfangs-Motortemperatur (Tₐ) und einer Differenz zwischen der gemessen zweiten Maximal-Motortemperatur (Tmaxₙ) und der gemessenen ersten Maximal-Motortemperatur (Tmaxₙ₋₁), und
- Regeln einer Drehzahl des Motors, einer Pausenzeit, während welcher der Motor deaktiviert ist, und/oder einer Waschrhythmusform für einen dritten Drehzyklus (DZ₃) in Abhängigkeit der ermittelten Differenz zwischen der gemessenen End-Motortemperatur (Tₑ) und der gemessenen Anfangs-Motortemperatur (Tₐ) und der ermittelten Differenz zwischen der gemessen zweiten Maximal-Motortemperatur (Tmaxₙ) und der gemessenen ersten Maximal-Motortemperatur (Tmaxₙ₋₁).

2. Verfahren nach Anspruch 1, **dadurch gekennzeichnet, dass** das Regeln der Drehzahl des Motors eine Änderung der Drehzahl des Motors und/oder das Regeln der Pausenzeit eine Änderung der Pausenzeit umfasst, wenn die Differenz zwischen der gemessen zweiten Maximal-Motortemperatur (Tmaxₙ) und der gemessenen ersten Maximal-Motortemperatur (Tmaxₙ₋₁) größer ist als ein vorbestimmter erster Schwellenwert.

3. Verfahren nach Anspruch 1 oder 2, **dadurch gekennzeichnet, dass** das Regeln der Waschrhythmusform der Trommel eine Änderung des Waschrhythmusform umfasst, wenn die Differenz der gemessen End-Motortemperatur (Tₑ) und der gemessenen Anfangs-Motortemperatur (Tₐ) des ersten Drehzyklus (DZ₁) größer ist als ein vorbestimmter zweiter Schwellenwert.

4. Verfahren nach Ansprüchen 2 und 3, **dadurch gekennzeichnet, dass** der vorbestimmte erste Schwellenwert und der vorbestimmte zweite Schwellenwert gleich sind.

5. Verfahren nach Ansprüchen 2 und 3 oder 4, **dadurch gekennzeichnet, dass** der vorbestimmte erste Schwellenwert und der vorbestimmte zweite Schwellenwert jeweils von der Ist-Motortemperatur abhängig sind.

6. Verfahren nach Ansprüchen 2 und 3, 4 oder 5, **dadurch gekennzeichnet, dass** der vorbestimmte erste Schwellenwert und der vorbestimmte zweite Schwellenwert jeweils mit steigender Ist-Motortemperatur abnehmen.

7. Verfahren nach Ansprüchen 2 und 3, 4, 5 oder 6, **dadurch gekennzeichnet, dass** der vorbestimmte erste Schwellenwert und der vorbestimmte zweite Schwellenwert jeweils für vorbestimmte Ist-Motortemperaturbereiche vorbestimmt sind.

8. Verfahren nach einem der vorangehenden Ansprüche, **dadurch gekennzeichnet, dass** eine Dauer des ersten, zweiten und dritten Drehzyklus (DZ₁, DZ₂, DZ₃) kleiner oder gleich 60 Sek. ist, eine maximale Pausenzeit, während welcher der Motor deaktiviert ist, 10 Sek. beträgt und die Drehzahl des Motors im Bereich von 20 bis 75 U/min liegt.

9. Waschmaschine mit einer Trommel zur Aufnahme von Wäsche und einem Motor zum Antreiben der Trommel und einer Regeleinrichtung, **dadurch gekennzeichnet, dass** die Regeleinrichtung eingerichtet ist, in Abhängigkeit einer ermittelten Differenz zwischen einer am Ende eines ersten Drehzyklus (DZ₁) gemessenen End-Motortemperatur (Tₑ) und einer zu Beginn eines ersten Drehzyklus (DZ₁) gemessenen Anfangs-Motortemperatur (Tₐ) und einer ermittelten Differenz zwischen einer während eines zweiten Drehzyklus (DZ₂) gemessen zweiten Maximal-Motortemperatur (Tmaxₙ) zu einer während des ersten Drehzyklus (DZ₁) gemessenen ersten Maximal-Motortemperatur (Tmaxₙ₋₁) eine Drehzahl des Motors, eine Pausenzeit, während welcher der Motor deaktiviert ist, und/oder eine Waschrhythmusform für einen dritten Drehzyklus (DZ₃) zu regeln, gemäß dem Verfahren nach einem der Ansprüche 1 bis 8.

10. Waschmaschine nach Anspruch 9, **dadurch gekennzeichnet, dass** der Motor ein BLPM (Brushless Permanent Magnet)-Motor ist.

## Claims

1. Method for operating a washing machine comprising a drum for receiving laundry and a motor for driving the drum, comprising the steps of
- measuring an initial motor temperature (Tₐ) of the motor at the beginning of a first cycle (DZ₁) of the drum, a first maximum motor temperatur (Tmaxₙ₋₁) during the first cycle (DZ₁), a final motor temperature (Tₑ) at the end of the first cycle (DZ₁), and a second maximum motor temperature (Tmaxₙ) during a second cycle (DZ₂),
- determining a difference between the measured final motor temperature (Tₑ) and the measured initial motor temperature (Tₐ), and a difference between the measured second maximum motor temperature (Tmaxₙ) and the measured first maximum motor temperature (Tmaxₙ₋₁), and
- controlling a rotational speed of the motor, a pause time during which the motor is deactivated, and/or a washing rhythm form for a third cycle (DZ₃) on the basis of the determined difference between the measured final motor temperature (Tₑ) and the measured initial motor temperature (Tₐ), and of the determined difference between the measured second maximum motor temperature (Tmaxₙ) and the measured first maximum motor temperature (Tmaxₙ₋₁).

2. Method according to claim 1, **characterised in that** controlling the rotational speed of the motor comprises changing the rotational speed of the motor, and/or controlling the pause time comprises changing the pause time when the difference between the measured second maximum motor temperature (Tmaxₙ) and the measured first maximum motor temperature (Tmaxₙ₋₁) is greater than a predetermined first threshold.

3. Method according to either claim 1 or claim 2, **characterised in that** controlling the washing rhythm form of the drum comprises changing the washing rhythm form when the difference between the measured final motor temperature (Tₑ) and the measured initial motor temperature (Tₐ) of the first cycle (DZ₁) is greater than a predetermined second threshold.

4. Method according to claims 2 and 3, **characterised in that** the predetermined first threshold and the predetermined second threshold are equal.

5. Method according to claim 2 and claim 3 or 4, **characterised in that** the predetermined first threshold and the predetermined second threshold are each dependent on the actual motor temperature.

6. Method according to claim 2 and claim 3, 4 or 5, **characterised in that** the predetermined first threshold and the predetermined second threshold each decrease as the actual motor temperature increases.

7. Method according to claim 2 and claim 3, 4, 5 or 6, **characterised in that** the predetermined first threshold and the predetermined second threshold are each predetermined for predetermined actual motor temperature ranges.

8. Method according to any of the preceding claims, **characterised in that** a duration of the first, second and third cycle (DZ₁, DZ₂, DZ₃) is smaller than or equal to 60 seconds, a maximum pause time, during which the motor is deactivated, is 10 seconds, and the rotational speed of the motor is in the range of from 20 to 75 rpm.

9. Washing machine comprising a drum for receiving laundry, a motor for driving the drum, and a controller, **characterised in that** the controller is designed to control a rotational speed of the motor, a pause time during which the motor is deactivated, and/or a washing rhythm form for a third cycle (DZ₃), according to the method according to any of claims 1 to 8, on the basis of a determined difference between a final motor temperature (Tₑ) measured at the end of a first cycle (DZ₁) and an initial motor temperature (Tₐ) measured at the beginning of a first cycle (DZ₁), and of a determined difference between a second maximum motor temperature (Tmaxₙ) measured during a second cycle (DZ₂) and a first maximum motor temperature (Tmaxₙ₋₁) measured during the first cycle (DZ₁).

10. Washing machine according to claim 9, **characterised in that** the motor is a BLPM (brushless permanent magnet) motor.

## Revendications

1. Procédé de fonctionnement d'une machine à laver, avec un tambour destiné à la réception de linge et avec un moteur destiné à l'entraînement du tambour, présentant les étapes suivantes :
- mesure d'une température de moteur initiale (Tₐ) du moteur au début d'un premier cycle de rotation (DZ₁) du tambour, d'une première température de moteur maximale (Tmaxₙ₋₁) pendant le premier cycle de rotation (DZ₁), d'une température de moteur finale (Tₑ) à la fin du premier cycle de rotation (DZ₁) et d'une deuxième température de moteur maximale (Tmaxₙ) pendant un deuxième cycle de rotation (DZ₂),
- détermination d'une différence entre la température de moteur finale (Tₑ) mesurée et la température de moteur initiale (Tₐ) mesurée, et d'une différence entre la deuxième température de moteur maximale (Tmaxₙ) mesurée et la première température de moteur maximale (Tmaxₙ₋₁) mesurée, et
- régulation d'une vitesse de rotation du moteur, d'un temps de pause pendant lequel le moteur est désactivé, et/ou d'une forme de rythme de lavage pour un troisième cycle de rotation (DZ₃) en fonction de la différence déterminée entre la température de moteur finale (Tₑ) mesurée et la température de moteur initiale (Tₐ) mesurée, et de la différence déterminée entre la deuxième température de moteur maximale (Tmaxₙ) mesurée et la première température de moteur maximale (Tmaxₙ₋₁) mesurée.

2. Procédé selon la revendication 1, **caractérisé en ce que** la régulation de la vitesse de rotation du moteur comprend une modification de la vitesse de rotation du moteur, et/ou la régulation du temps de pause comprend une modification du temps de pause quand la différence entre la deuxième température de moteur maximale (Tmaxₙ) mesurée et la première température de moteur maximale (Tmaxₙ₋₁) mesurée est supérieure à une première valeur de seuil prédéfinie.

3. Procédé selon la revendication 1 ou 2, **caractérisé en ce que** la régulation de la forme du rythme de lavage du tambour comprend une modification de la forme du rythme de lavage quand la différence de la température de moteur finale (Tₑ) mesurée et de la température de moteur initiale (Tₐ) mesurée du premier cycle de rotation (DZ₁) est supérieure à une deuxième valeur de seuil prédéfinie.

4. Procédé selon les revendications 2 et 3, **caractérisé en ce que** la première valeur de seuil prédéfinie et la deuxième valeur de seuil prédéfinie sont égales.

5. Procédé selon les revendications 2 et 3 ou 4, **caractérisé en ce que** la première valeur de seuil prédéfinie et la deuxième valeur de seuil prédéfinie sont respectivement fonction de la température de moteur effective.

6. Procédé selon les revendications 2 et 3, 4 ou 5, **caractérisé en ce que** la première valeur de seuil prédéfinie et la deuxième valeur de seuil prédéfinie diminuent respectivement avec l'augmentation de la température de moteur effective.

7. Procédé selon les revendications 2 et 3, 4, 5 ou 6, **caractérisé en ce que** la première valeur de seuil prédéfinie et la deuxième valeur de seuil prédéfinie sont respectivement prédéfinies pour des plages prédéfinies de température de moteur effective.

8. Procédé selon l'une des revendications précédentes, **caractérisé en ce qu'**une durée du premier, deuxième et troisième cycle de rotation (DZ₁, DZ₂, DZ₃) est inférieure ou égale à 60 sec., une durée de pause maximale pendant laquelle le moteur est désactivé est de 10 sec., et la vitesse de rotation du moteur se situe dans la plage de 20 à 75 tr/min.

9. Machine à laver, avec un tambour destiné à la réception de linge et avec un moteur destiné à l'entraînement du tambour et avec un dispositif de régulation, **caractérisée en ce que** le dispositif de régulation est aménagé pour, en fonction d'une différence déterminée entre une température de moteur finale (Tₑ) mesurée à la fin d'un premier cycle de rotation (DZ₁) et une température de moteur initiale (Tₐ) mesurée au début d'un premier cycle de rotation (DZ₁), et d'une différence déterminée entre une deuxième température de moteur maximale (Tmaxₙ) mesurée pendant un deuxième cycle de rotation (DZ₂) et une première température de moteur maximale (Tmaxₙ₋₁) mesurée pendant le premier cycle de rotation (DZ₁), réguler une vitesse de rotation du moteur, un temps de pause pendant lequel le moteur est désactivé, et/ou une forme du rythme de lavage pour un troisième cycle de rotation (DZ₃), conformément au procédé selon une des revendications 1 à 8.

10. Machine à laver selon la revendication 9, **caractérisée en ce que** le moteur est un moteur BLPM (Brushless Permanent Magnet).
